# EUROPÄISCHE PATENTSCHRIFT

(11) **EP 1 181 919 B1**
(45) Veröffentlichungstag und Bekanntmachung des Hinweises auf die Patenterteilung: **17.01.2007**
(21) Anmeldenummer: 01118585.7
(22) Anmeldetag: 02.08.2001
(51) Int. Cl.: A61G 7/10

(54) **Zusammenlegbare Hubeinrichtung für Körperbehinderte**
Collapsible lifting device for disabled persons
Dispositif de levage pliable pour personnes handicapées

(30) Priorität: 26.08.2000 DE 20014830 U
(43) Veröffentlichungstag der Anmeldung: 27.02.2002
(73) Patentinhaber: Kranz, Norbert, 34549 Edertal (DE)
(72) Erfinder: Kranz, Norbert, 34549 Edertal (DE)
(74) Vertreter: WALTHER, WALTHER & HINZ Patentanwälte - European Patent Attorneys

(56) Entgegenhaltungen:
- CH-A- 338 272
- DE-A- 2 917 839
- US-A- 3 222 029
- US-A- 5 153 953

## Beschreibung

Zusammenlegbare Hubeinrichtung für Körperbehinderte, umfassend ein verfahrbares Gestell mit einem in der Höhe verstellbaren Hubarm, wobei der Arm endseitig eine Trageinrichtung für die Person aufweist, wobei das verfahrbare Gestell zwei parallel zueinander angeordnete Laufrollenholme aufweist, wobei die Laufrollenholme in der Länge teilbar sind, wobei das Gestell ein A-förmiges Stützelement mit zwei Stützen aufweist.

Die DE-OS 29 17 839 A1 beschreibt einen zusammenklappbaren Kran.

Eine zusammenlegbare Hubeinrichtung ist beispielsweise aus dem Gebrauchsmuster G 94 15 195.4 bekannt. Diese bekannte Hubeinrichtung ist vollständig zusammenlegbar, so dass diese bereits in einfacher Weise transportabel ist. Allerdings ist diese Hubeinrichtung selbst im zusammengeklappten Zustand noch derart voluminös, dass sie kaum auf Reisen, beispielsweise in einer Tasche als Flugzeuggepäck mitgenommen werden kann. Die einzelnen Elemente, die die Hubeinrichtung bilden, sind hierbei noch wesentlich zu groß.

Aus der US 3,222,029 ist eine Hubvorrichtung für Behinderte bekannt, die allerdings nicht in der Weise zusammenlegbar ist, dass diese reisetauglich wäre.

Die US 5,153 953 A zeigt ebenfalls eine Hubvorrichtung für Behinderte, die allerdings aufgrund ihres Hubprinzips ebenfalls nicht reisetauglich zusammenlegbar ist.

Aus der CH 33 822 72 ist eine Hubvorrichtung für Behinderte der eingangs genannten Art bekannt, die allerdings nicht derart zusammenlegbar ist, dass diese mit auf Reisen genommen werden könnte.

Der Erfindung liegt daher die Aufgabe zu Grunde, eine zusammenlegbare Hubeinrichtung für Körperbehinderte der eingangs genannten Art derart weiterzubilden, so dass diese Einrichtung auch als Handgepäck, beispielsweise auf einer Flugreise, mitgenommen werden kann.

Die Aufgabe wird erfindungsgemäß dadurch gelöst, dass die beiden Stützen am oberen Ende gelenkig miteinander verbunden sind, wobei die Stützen des A-förmigen Stützelements Auflager für eine Traverse eines Hubelements für den Hubarm aufweisen, wobei die Stützen von den Laufrollenholmen steckbar aufnehmbar sind. Dadurch, dass das Gestell ein A-förmiges Stützelement mit zwei am oberen Ende gelenkig miteinander verbundenen Stützen aufweist, wobei die Stützen steckbar von den Laufrollenholmen aufnehmbar sind, wird deutlich, dass das A-förmige Stützelement vollständig von den Laufrollenholmen getrennt werden kann, und auf Grund der gelenkigen Verbindung der das Stützelement bildenden Stützen auch zusammenlegbar ist. Des Weiteren zeigen die Stützen des A-förmigen Stützelementes jeweils ein eine Traverse für ein Hubelement des Hubarms aufnehmendes Auflager, wobei ein jedes Auflager vorteilhaft einen Riegel aufweist, um die Traverse im aufliegenden Zustand auf den Auflagern zu fixieren.

Weiterhin ist nach einer ersten Variante vorgesehen, dass die Teilbarkeit durch die Anordnung eines Scharnieres erfolgt, so dass die den jeweiligen Holm bildenden Holmelemente zusammenklappbar sind, oder dadurch, dass die Laufrollenholme teleskopartig ineinander steckbare und miteinander arretierbare Laufrollenholmelemente aufweisen. Durch die letztgenannte Variante wird entweder die Möglichkeit eröffnet, die beiden Elemente vollständig voneinander zu trennen, oder aber ineinander zu schieben.

Nach einem besonderen Merkmal der Erfindung ist vorgesehen, dass das A-förmige Stützelement ein die beiden Stützen verbindendes Scherengestell mit zwei in etwa mittig zwischen den Stützen durch ein Gelenk verbundene Scherenarme aufweist. Ein solches Scherengestell dient der Stabilisierung der Hubeinrichtung insgesamt insofern, als hierdurch ein unbeabsichtigtes Zusammenklappen des A-förmigen Stützelementes vermieden wird. Das Scherengestell zeigt - wie bereits ausgeführt - zwei in etwa mittig zwischen den Stützen durch ein Gelenk miteinander verbundene Scherenarme. Vorzugsweise ist hierbei einer der Scherenarme länger als der andere Scherenarm; hierdurch wird die Möglichkeit eröffnet, selbst dann, wenn die Hubeinrichtung von einer körperbehinderten Person benutzt wird, die Schere in der Form zu betätigen, dass der Abstand zwischen den beiden Laufrollenholmen vermindert wird, um gegebenenfalls die gesamte Hubeinrichtung auch an Orten positionieren zu können, die zur Platzierung der Hubeinrichtung einen geringeren Abstand zwischen den Laufrollenholmen erfordern. Im normalen Einsatzzustand der Hubeinrichtung sind die Scherenarme allerdings miteinander verriegelt, um ein unbeabsichtigtes Zusammenklappen der Stützen des A-förmigen Stützelementes zu verhindern.

Nach einem weiteren Merkmal der Erfindung weist der Hubarm zwei teleskopartig miteinander verbundene Hubarmelemente auf, um den Hubarm zerlegen oder auch in der Länge variabel gestalten zu können.

Anhand der Zeichnungen wird die Erfindung nachstehend beispielhaft näher erläutert.
- Figur 1: zeigt die Vorrichtung in einer perspektivischen Darstellung;
- Figur 2 und 3: zeigen die Ausbildung der Laufrollenholme in einer ersten Ausführungsform;
- Figur 4 und 5: zeigen eine zweite Ausführungsform in Bezug auf die Verlängerung der Laufrollenholme und des Hubarms;
- Figur 6: zeigt eine Darstellung gemäß Figur 1, wobei die einzelnen Teile erkennbar sind, die insbesondere den Hubarm darstellen bzw. mit diesem verbunden sind;
- Figur 7: zeigt wiederum eine Darstellung gemäß Figur 1, wobei jedoch die Laufrollenholme einen geringeren Abstand zueinander aufweisen, als bei der Darstellung gemäß Figur 1;
- Figur 8: zeigt eine Ansicht gemäß der Linie VIII - VIII aus Figur 1.

Die insgesamt mit 1 bezeichnete zusammlegbare Hubeinrichtung zeigt die beiden Laufrollenholme 10, die durch ein A-förmig ausgebildetes Stützelement 20 miteinander verbunden sind. An das A-förmig ausgebildete Stützelement 20 schließt sich am oberen Ende ein gelenkig damit verbundener Hubarm 30 an, der einen Träger 40 zur Aufnahme eines Traggeschirres (nicht dargestellt) zeigt.

Ein jeder Laufrollenholm 10 zeigt zwei Laufrollenholmelemente 11 und 12, die gemäß der Ausführungsform wie aus den Figuren 2 und 3 bekannt, miteinander teleskopierbar verbindbar sind, oder die gemäß der Ausführungsform entsprechend den Figuren 4 und 5 zusammenklappbar sind. Bei der Ausführungsform gemäß den Figuren 2 und 3 ist ein federbelasteter Knopf 13 vorgesehen, der in Verbindung mit an dem Laufrollenholmelement 11 angeordneten Bohrungen 13a der Arretierung der teleskopierbar ineinander gelagerten Elemente 11 und 12 miteinander dient.

Bei der Ausführungsform gemäß den Figuren 4 und 5 sind die Laufrollenholmelemente 11 und 12 durch ein Scharnier 18 miteinander zusammenklappbar verbunden. Um eine Stabilisierung im gestreckten Zustand der Laufrollenelemente 11, 12 zu erzielen, ist eine im Querschnitt U-förmige Manschette 19 vorgesehen, die die Gelenkstelle übergreift. Hierbei werden durch die Manschette 19 die beiden Laufrollenholmelemente klammerartig umfasst.

Die beiden Laufrollenholmelemente 11 und 12 zeigen darüber hinaus endseitig jeweils drehbare, aber gebremste Rollen 15. Jedes Laufrollenholmelement 12 besitzt an seinem einen Ende eine in etwa senkrechte Hülse 16, die der Aufnahme des A-förmigen Stützelementes 20 dient. Hierzu besitzt das A-förmige Stützelement 20 zwei Stützen 21 und 22, die von den beiden Hülsen 16 des jeweiligen Laufrollenholmelementes 12 teleskopierbar, ähnlich wie in der Darstellung gemäß Figur 2 und 3 dargestellt, aufgenommen werden. Die beiden Stützen 21 und 22 zeigen zwei Auflager 23, 24 zur Aufnahme der Traverse 41 der insgesamt mit 40 bezeichneten Hubelementes in Form eines Kolbenzylinderantriebes. Um zu verhindern, dass die Traverse von den Auflagern heruntergleiten kann, sind Riegel 23a, 24a vorgesehen. Das insgesamt mit 40 bezeichnete Hubelement ist an seinem oberen Ende (Pfeil 50) mit dem insgesamt mit 30 bezeichneten Hubarm gelenkig verbunden. Der Hubarm selbst ist darüber hinaus durch ein weiteres Gelenk 35 mit dem A-förmigen Stützenelement 20 verbunden.

Der Hubarm 30 zeigt darüber hinaus zwei Hubarmelemente 31, 32, die teleskopierbar ineinander steckbar sind, in gleicher Art, wie dies bei den Laufrollenholmen gemäß Figur 2 und 3 dargestellt ist. Auch ist eine Ausbildung mit einem Scharnier 18 vorgesehen, wie dies aus der Darstellung der Laufrollenholme gemäß den Figuren 4 und 5 erkennbar ist.

Die beiden Stützen 21, 22 des A-förmigen Stützelementes sind durch ein Scherengestell miteinander verbunden. Dieses Scherengestell dient zum Einen dazu, zu verhindern, dass das A-förmige Stützelement unbeabsichtigt zusammenklappt und zum Anderen dient es dazu, den Abstand zwischen den beiden Laufrollenholmen dadurch zu verändern, dass der eine Arm 60 in Richtung des Pfeiles 90 verschwenkt wird, wie dies in Figur 7 dargestellt ist. Als Material für die Herstellung der Hubeinrichtung insgesamt ist Aluminium vorgesehen; es hat sich herausgestellt, dass die gesamte Hubeinrichtung bei Verwendung von Aluminium nicht mehr als 15 kg wiegt.

## Patentansprüche

1. Zusammenlegbare Hubeinrichtung (1) für Körperbehinderte, umfassend ein verfahrbares Gestell mit einem in der Höhe verstellbaren Hubarm (30), wobei der Arm (30) endseitig eine Trageinrichtung (40) für eine Person aufweist, wobei das verfahrbare Gestell zwei parallel zueinander angeordnete Laufrollenholme (10) aufweist, wobei die Laufrollenholme (10) in der Länge teilbar sind, wobei das Gestell ein A-förmiges Stützelement (20) mit zwei Stützen (21, 22) aufweist,
**dadurch gekennzeichnet,**
**dass** die beiden Stützen (21, 22) am oberen Ende gelenkig miteinander verbunden sind, wobei die Stützen (21, 22) des A-förmigen Stützelements (20) Auflager (23, 24) für eine Traverse (41) eines Hubelements (40) für den Hubarm (30) aufweisen und wobei die Stützen (21, 22) von den Laufrollenholmen (10) steckbar aufnehmbar sind.

2. Hubeinrichtung nach Anspruch 1,
**dadurch gekennzeichnet,**
**dass** die Teilbarkeit durch die Anordnung eines Scharniers (18) erfolgt.

3. Hubeinrichtung nach Anspruch 1,
**dadurch gekennzeichnet,**
**dass** zur Teilbarkeit die Laufrollenholme (10) jeweils teleskopartig ineinander steckbare und miteinander arretierbare Laufrollenholmenelemente (11, 12) aufweisen.

4. Hubeinrichtung nach Anspruch 1,
**dadurch gekennzeichnet,**
**dass** die Auflager (23, 24) jeweils einen Riegel (23a, 24a) aufweisen, um die Traverse (41) zu fixieren.

5. Hubeinrichtung nach Anspruch 1,
**dadurch gekennzeichnet,**
**dass** das A-förmige Stützelement (20) ein die beiden Stützen (21, 22) verbindendes Scherengestell aufweist.

6. Hubeinrichtung nach Anspruch 5,
**dadurch gekennzeichnet,**
**dass** das Scherengestell zwei in etwa mittig zwischen den Stützen (21, 22) durch ein Gelenk verbundene Scherenarme (60, 61) aufweist.

7. Hubeinrichtung nach Anspruch 6,
**dadurch gekennzeichnet,**
**dass** der eine Scherenarm (60) länger als der andere Scherenarm (61) ist.

8. Hubeinrichtung nach Anspruch 1,
**dadurch gekennzeichnet,**
**dass** der Hubarm (30) in vertikaler Richtung gelenkig mit dem A-förmigen Stützelement (20) verbunden ist.

9. Hubeinrichtung nach Anspruch 6,
**dadurch gekennzeichnet,**
**dass** die Scherenarme (60, 61) des Scherengestells miteinander verriegelbar sind.

10. Hubeinrichtung nach Anspruch 1,
**dadurch gekennzeichnet,**
**dass** der Hubarm (30) zwei durch ein Scharnier (18) miteinander verbundene Hubarmelemente (31, 32) aufweist.

11. Hubeinrichtung nach Anspruch 1, **dadurch gekennzeichnet, dass** der Hubarm (30) zwei teleskopartig miteinander verbundene Hubarmelemente (31, 32) aufweist.

12. Hubeinrichtung nach Anspruch 1,
**dadurch gekennzeichnet,**
**dass** die Hubeinrichtung (1) aus Aluminium gefertigt ist.

## Claims

1. A foldable hoisting device (1) for persons with physical disabilities, comprising a travellable frame with a height-adjustable hoisting arm (30), said arm (30) comprising at its end a carrying device (40) for carrying one person, said travellable frame having two parallely disposed castor bars (10), said castor bars (10) being adapted to be divided along their length, said frame having an A-shaped supporting element (20) with two supports (21, 22),
**characterized in**
**that** the two supports (21, 22) are hinge-linked together at their upper end, said supports (21, 22) of the A-shaped supporting element (20) comprising bearing members (23, 24) for a crossbeam (41) of a hoisting element (40) for the hoisting arm (30) and the supports (21, 22) being pluggably receivable by said castor bars (10).

2. The hoisting device as set forth in claim 1,
**characterized in**
**that** the bars are divided by a hinge (18).

3. The hoisting device as set forth in claim 1,
**characterized in**
**that** the castor bars (10) have telescopically engageable castor bar elements (11, 12) that may be locked together.

4. The hoisting device as set forth in claim 1,
**characterized in**
**that** the bearing members (23, 24) each have a locking bar (23a, 24a) for fixating the crossbeam (41).

5. The hoisting device as set forth in claim 1,
**characterized in**
**that** the A-shaped support element (20) comprises a pantograph frame connecting the two supports (21, 22).

6. The hoisting device as set forth in claim 5,
**characterized in**
**that** said pantograph frame has two pantograph arms (60, 61) that are joigned together by a hinge, approximately in the center between the supports (21, 22).

7. The hoisting device as set forth in claim 6,
**characterized in**
**that** the one pantograph arm (60) is longer than the other pantograph arm (61).

8. The hoisting device as set forth in claim 1,
**characterized in**
**that** the hoisting arm (30) is hinge-linked to the A-shaped supporting element (20) in the vertical direction.

9. The hoisting device as set forth in claim 6,
**characterized in**
**that** the pantograph arms (60, 61) of the pantograph frame are lockable together.

10. The hoisting device as set forth in claim 1,
**characterized in**
**that** the hoisting arm (30) has two hoisting arm elements (31, 32) that are joined together by a hinge (18).

11. The hoisting device as set forth in claim 1,
**characterized in**
**that** the hoisting arm (30) has two telescopically connected hoisting arm elements (31, 32).

12. The hoisting device as set forth in claim 1,
**characterized in**
**that** the hoisting device (1) is made from aluminium.

## Revendications

1. Appareil de levage (1) pliable pour handicapés physiques, comprenant un châssis roulant avec un bras de levage (30) réglable en hauteur, le bras (30) comportant à son extrémité un système porteur (40) d'une personne, le châssis roulant comportant deux barres à galets (10) disposées parallèlement entre elles, lesdites barres à galets (10) étant aptes à être divisées dans le sens de la longueur, le châssis comportant un élément support (20) en A avec deux colonnes de support (21, 22),
**caractérisé en ce**
**que** les deux colonnes de support (21, 22) sont articulées l'une à l'autre à leur extrémité supérieure, les colonnes de support (21, 22) de l'élément support (20) en A comportant des appuis (23, 24) pour une traverse (41) d'un élément de levage (40) pour le bras de levage (30) et les colonnes de support (21, 22) étant aptes à être reçues par les barres à galet (10) dans lesquelles elles sont aptes à être emmanchées.

2. Appareil de levage selon la revendication 1,
**caractérisé en ce**
**que** les barres à galets sont divisées par une charnière (18).

3. Appareil de levage selon la revendication 1,
**caractérisé en ce**
**que**, pour pouvoir être divisées, les barres à galet (10) comportent chacune des éléments de barre à galets (11, 12) télescopiques aptes à être arrêtés l'un par rapport à l'autre.

4. Appareil de levage selon la revendication 1,
**caractérisé en ce**
**que** les appuis (23, 24) comportent chacun un verrou (23a, 24a) pour fixer la traverse (41).

5. Appareil de levage selon la revendication 1,
**caractérisé en ce**
**que** l'élément support en A (20) comporte un cadre articulé reliant les deux colonnes de support (21, 22).

6. Appareil de levage selon la revendication 5,
**caractérisé en ce**
**que** le cadre articulé comporte deux bras articulés (60, 61) reliés, environ au centre entre les colonnes de support (21, 22), par une articulation.

7. Appareil de levage selon la revendication 6,
**caractérisé en ce**
**que** l'un des bras articulés (60) est plus long que l'autre bras articulé (61).

8. Appareil de levage selon la revendication 1,
**caractérisé en ce**
**que** le bras de levage (30) est articulé sur l'élément support (20) en A suivant la direction verticale.

9. Appareil de levage selon la revendication 6,
**caractérisé en ce**
**que** les bras articulés (60, 61) du cadre articulé sont aptes à être verrouillés ensemble.

10. Appareil de levage selon la revendication 1,
**caractérisé en ce**
**que** le bras de levage (30) comporte deux éléments de bras de levage (31, 32) reliés ensemble par une charnière (18).

11. Appareil de levage selon la revendication 1,
**caractérisé en ce**
**que** le bras de levage (30) comporte deux éléments de bras de levage (31, 32) reliés ensemble par une liaison télescopique.

12. Appareil de levage selon la revendication 1,
**caractérisé en ce**
**que** l'appareil de levage (1) est réalisé en aluminium.
